# EUROPÄISCHE PATENTSCHRIFT

(11) **EP 0 430 207 B1**
(45) Veröffentlichungstag und Bekanntmachung des Hinweises auf die Patenterteilung: **16.06.1993**
(21) Anmeldenummer: 90122747.0
(22) Anmeldetag: 28.11.1990
(51) Int. Cl.: B24B 21/14

(54) **Kontaktwalze für Bandschleifmaschinen**
Contact roller for belt grinding machine
Rouleau de contact pour machine à meuler à bande

(30) Priorität: 30.11.1989 DE 8914141 U
(43) Veröffentlichungstag der Anmeldung: 05.06.1991
(73) Patentinhaber: HANS WEBER MASCHINENFABRIK GMBH, D-96317 Kronach (DE)
(72) Erfinder: Grau,Rainer, W-8640 Kronach (DE)
(74) Vertreter: Schaumburg, Thoenes & Thurn

(56) Entgegenhaltungen:
- DE-A- 2 502 718
- FR-A- 1 046 044
- US-A- 2 605 592
- US-A- 3 229 424

## Beschreibung

Die Erfindung betrifft eine Kontaktwalze für Bandschleifmaschinen mit einem Stahlkern und einem diesen umgebenden Mantel umfassend eine den Stahlkern mindestens teilweise bedeckende Zwischenschicht aus elastisch nachgiebigem Material und eine Vielzahl von an der Außenoberfläche der Zwischenschicht angeordneten und zur Anlage an dem Schleifband bestimmten äußeren Elementen aus einem harten Material.

Aus dem deutschen Gebrauchsmuster 1 953 917 ist eine Kontaktwalze bekannt, bei der der Stahlkern von einem Gummimantel umgeben ist. Dieser Gummimantel kann armiert oder mit einem unterschiedlichen Profil versehen sein. Der Gummimantel kann auch aus Schichten unterschiedlicher Shore-Härte bestehen.

Auf der anderen Seite gibt es Kontaktwalzen, die einen Stahlmantel haben. Ganz allgemein ist zu den aus dem Stand der Technik bekannten Kontaktwalzen festzustellen, daß Walzen mit einer relativ weichen Oberfläche eine hohe Toleranz gegenüber Werkstückunebenheiten besitzen, daß sie aber nur einen geringen Abtrag ermöglichen, da das Schleifband nicht mit der erforderlichen Kraft an das Werkstück angedrückt werden kann. Derartige Walzen sind daher zum Erreichen hoher Zerspanleistungen an metallischen Werkstücken nicht geeignet. Im Gegensatz dazu ermöglichen Walzen mit einer harten Oberfläche, also beispielsweise einem Stahlmantel, einen hohen Abtrag pro Zeiteinheit. Sie ermöglichen jedoch keinen Toleranzausgleich bei nicht vollständig ebenen Werkstücken.

Zur Lösung dieses Problems wurde in der US-Patent-schrift 21 62 279 bereits eine Andruckwalze der eingangs genannten Art vorgeschlagen, bei der die aus dem harten Material bestehenden äußeren Elemente von Blöcken aus Hartgummi, Kork oder Stahl gebildet sind, die an der geschlossenen, aus weichem Gummi bestehenden Zwischenschicht befestigt sind und unabhängig voneinander bewegt werden können. Diese Andruckwalze ermöglicht einen Toleranzausgleich bei unebenen Werkstücken. Nachteilig an dieser Lösung ist jedoch, daß aufgrund der unabhängigen Beweglichkeit dieser blockartigen Elemente einerseits Unwuchten auftreten können und andererseits die Elemente beim Versuch, hohe Zerspanleistungen zu erreichen, starken Scherkräften ausgesetzt sind. Diese können dazu führen, daß die Elemente von der Zwischenschicht abreißen.

Der Erfindung liegt die Aufgabe zugrunde, eine Kontaktwalze der eingangs genannten Art anzugeben, die einerseits eine hohe Zerspanleistung und andererseits einen Toleranzausgleich bei unebenen Werkstücken ermöglicht.

Diese Aufgabe wird erfindungsgemäß dadurch gelöst, daß die aus dem harten Material bestehenden Elemente von geschlossenen Ringen gebildet sind, welche die elastische Zwischenschicht umschließen und durch Ringnuten voneinander getrennt axial nebeneinander angeordnet sind.

Im unbelasteten Zustand bilden die Ringe eine von Nuten unterbrochene glatte harte zylindrische Oberfläche, die einen hohen Abtrag pro Zeiteinheit ermöglicht und daher insbesondere für das Schleifen von metallischen Werkstücken geeignet ist. Auf der anderen Seite können bei lokalen Unebenheiten oder auch bei einem Verzug des Werkstückes die Ringe aufgrund der elastischen Zwischenschicht in radialer Richtung ausweichen, d.h. sich radial relativ zueinander verschieben. Dies ermöglicht einen Toleranzausgleich, ohne daß dabei die Schleifleistung nachläßt. Dieser Toleranzausgleich ist auch möglich, ohne daß dabei zum Beispiel Kanten der Werkstücke rundgeschliffen oder abgeschrägt werden, wie dies bei Kontaktwalzen mit einer weichen Manteloberfläche der Fall ist. Dadurch, daß sich die Ringe als Ganzes radial verschieben, tritt auch keine Unwucht beim Umlaufen der Kontaktwalze auf.

Zweckmäßigerweise bestehen die Ringe aus Stahl. Die Nuten zwischen den Ringen dienen der Kühlung des Schleifbandes. Um ein Abzeichnen dieser Ringnuten auf der geschliffenen Werkstückoberfläche zu vermeiden, sind die Nutbreite und die Breite der Ringe so bemessen und die Ringsegmente selber so geformt, daß - über eine Umfangslinie der Kontaktwalze betrachtet - sich die Ringe mehrfach überlappen. Bei einer bevorzugten Ausführungsform sind dabei die Ringnuten derart kontinuierlich gekrümmt, daß sie eine achsnormale Mittelebene viermal schneiden. Beispielsweise können die Ränder der Ringe der Kontur einer Schnittlinie folgen, die sich aus einem Schnitt jedes Ringes mit einem Zylinder ergibt, dessen Durchmesser gegenüber dem Ringdurchmesser groß ist und dessen Achse senkrecht zur Ringachse gerichtet ist. Durch diese Gestaltung der Ringe wird erreicht, daß die Ringsegmente in sich keinerlei Unwucht besitzen, obwohl ihre Ränder nicht in einer achsnormalen Ebene liegen. Ein Taumeln der Ringe wird dadurch vermieden.

Die Zwischenschicht kann aus natürlichem oder synthetischem Kautschuk bestehen, wobei die Shore-Härte dieser Zwischenschicht in relativ weitem Umfange variieren kann.

Gemäß einer bevorzugten Ausführungsform besteht die Zwischenschicht nicht aus einem kompakten Zylinder, sondern aus einer Mehrzahl von Rippen, die mit Abständen voneinander und parallel zueinander angeordnet sind. Vorzugsweise sind die Rippen dabei achsparallel gerichtet. Diese Ausbildung der Zwischenschicht erleichtert die Montage der Ringe auf der Zwischenschicht.

Die erfindungsgemäße Kontaktwalze vereinigt in sich die Vorteile der bisherigen verschiedenen Typen von Kontaktwalzen. Die erfindungsgemäße Kontaktwalze paßt sich Unebenheiten der Werkstückoberfläche an, ermöglicht also einen Toleranzausgleich. Toleranzschwankungen aufgrund unterschiedlicher Werkstückstärken werden ohne Nachstellen der Walze ausgeglichen.

Aufgrund der glatten harten Oberfläche der Kontaktwalze können Beschädigungen der Werkstückoberfläche (ausgenommen die zu schleifenden Bereiche) vermieden werden. Ferner wird die Gefahr einer Schleifbandbeschädigung durch scharfe oder abstehende Werkstückkanten herabgesetzt, da das Schleifband an der harten ebenen Oberfläche der jeweiligen Ringe anliegt und dadurch gut abgestützt wird. Scharfe oder abstehende Werkstückkanten können somit nicht in das Schleifband eindringen.

Unter Beibehaltung der oben genannten Vorteile wird eine hohe Spanabnahme erzielt, da das Schleifkorn am Stahlmantel anliegt und nicht wie bei einer Gummiwalze zurück in den Gummimantel gedrückt werden kann. Die Erwärmung des Schleifgutes ist geringer, so daß es sich auch weniger verzieht. Auch werden die Werkstückkanten nicht unbeabsichtigt rund oder schräg geschliffen.

Die Stahlringe können auf ihrer Außenumfangsfläche wiederum beschichtet sein, z.B. mit einer Gummilage.

Die folgende Beschreibung erläutert in Verbindung mit den beigefügten Zeichnungen die Erfindung anhand von Ausführungsbeispielen. Es zeigen:
- Fig. 1: eine Seitenansicht der erfindungsgemäßen Kontaktwalze,
- Fig. 2: einen Schnitt senkrecht zur Walzenachse entlang Linie II-II,
- Fig. 3: einen achsnormalen Schnitt entlang Linie III-III in Figur 1,
- Fig. 4: einen die Achse enthaltenden Schnitt durch die erfindungsgemäße Kontaktwalze und
- Fig. 5: einen der Fig. 3 entsprechenden Schnitt durch eine abgewandelte Ausführungsform der Erfindung.

Die in der Figur 1 dargestellte Kontaktwalze für eine Bandschleifmaschine umfaßt eine Welle oder einen Kern 10, der von einer Zwischenschicht 12 oder Segmenten aus Gummi oder einem ähnlichen elastischen Material umgeben ist. Dieser wiederum ist von einer Vielzahl von Ringsegmenten 14 umschlossen, die jeweils durch Ringnuten 16 voneinander getrennt axial nebeneinander angeordnet sind. Die Ringsegmente 14 bestehen vorzugsweise aus Stahl. Ihre miteinander fluchtenden Umfangsflächen bilden eine durch die Ringnuten 16 unterbrochene zylindrische Mantelfläche.

Aufgrund der Anordnung der Ringsegmente 14 auf der elastischen Zwischenschicht 12 können sich die Ringsegmente 14 in Richtung des Doppelpfeiles A in Figur 1 in radialer Richtung gegeneinander verschieben.

Die Form der Ringsegmente 14 bzw. der zwischen ihnen verbleibenden Nuten, die zum Kühlen des Schleifbandes dienen, sind so geformt, daß sie bezüglich der Drehachse 18 der Kontaktwalze vollständig symmetrisch ausgebildet sind. Man kann dies insbesondere aus Figur 2 ersehen. Die Schnittebene der Figur 2 verläuft genau durch die achsnormale Mitte einer Nut 16, d.h. in der Mitte zwischen zwei die Nut begrenzenden achsnormalen Ebenen 20 und 22. Jedem Massepunkt am Umfang eines Ringsegmentes entspricht ein diametral gegenüberliegender gleichartiger Massepunkt, so daß die Ringsegmente 14 in sich vollständig ausgewuchtet sind. Sie taumeln nicht um die Achse der Kontaktwalze.

Ferner erkennt man in Figur 2, daß die Nut die Mittelebene, d.h. die Schnittebene der Figur 2 - über einen Umlauf hin betrachtet - viermal schneidet. Die an dieser Nut benachbarten Ringsegmente überlappen sich in Umfangsrichtung, wie dies durch die unterschiedliche Schraffur in Figur 2 angedeutet ist. Damit wird vermieden, daß sich die Nuten 16 auf der Werkstückoberfläche beim Schleifvorgang abbilden.

In Figur 5 ist eine abgewandelte Ausführungsform der erfindungsgemäßen Kontaktwalze dargestellt, wobei die Zwischenschicht nicht aus einer geschlossenen zylindrischen Schicht besteht, sondern von vier Rippen 12' gebildet ist, die mit gleichen Abständen voneinander achsparallel auf dem Kern 10 angeordnet sind. Das Material der Rippen 12' entspricht dem Material der Zwischenschicht 12 bei der Ausführungsform gemäß den Figuren 1 bis 4. Alle übrigen Elemente der Kontaktwalze gemäß Figur 5 stimmen mit denen der Ausführungsform gemäß den Figuren 1 bis 4 überein. Die in Figur 5 dargestellte Lösung hat den Vorteil, daß die Ringe oder Ringsegmente 14 leichter montiert werden können.

## Patentansprüche

1. Kontaktwalze für Bandschleifmaschinen mit einem Stahlkern (10) und einem diesen umgebenden Mantel, umfassend eine den Stahlkern (10) mindestens teilweise bedeckende Zwischenschicht (12, 12') aus elastisch nachgiebigem Material und eine Vielzahl von auf der Außenoberfläche der Zwischenschicht (12, 12') angeordneten und zur Anlage an dem Schleifband bestimmten äußeren Elementen (14) aus einem harten Material, dadurch **gekennzeichnet**, daß die aus dem harten Material bestehenden Elemente von geschlossenen Ringen (14) gebildet sind, welche die elastische Zwischenschicht (12, 12') umschließen und durch Ringnuten (16) voneinander getrennt axial nebeneinander angeordnet sind.

2. Kontaktwalze nach Anspruch 1, dadurch **gekennzeichnet**, daß die Ringe (14) aus stahl bestehen.

3. Kontaktwalze nach Anspruch 1 oder 2, dadurch **gekennzeichnet**, daß die Breite der Nuten (16) und die Breite der Ringe (14) so bemessen ist, daß sich benachbarte Ringe (14) - in Umfangsrichtung der Kontaktwalze betrachtet - mehrfach überlappen.

4. Kontaktwalze nach Anspruch 3, dadurch **gekennzeichnet**, daß die Ränder der Ringe (14) derart kontinuierlich gekrümmt sind und der Abstand zweier einander benachbarter Ringe (14) derart gewählt ist, daß die zwischen ihnen verlaufende Ringnut (16) eine achsnormale Mittelebene (II-II) viermal schneidet.

5. Kontaktwalze nach Anspruch 4, dadurch **gekennzeichnet**, daß die Ränder der Ringe (14) der Kontur einer Schnittlinie folgen, die sich aus einem Schnitt der Ringe (14) mit einem Zylinder ergibt, dessen Durchmesser gegenüber dem Ringdurchmesser groß ist und dessen Achse senkrecht zur Ringachse gerichtet ist.

6. Kontaktwalze nach einem der Ansprüche 1 bis 5, dadurch **gekennzeichnet**, daß die Zwischenschicht aus einer Mehrzahl von Rippen (12') besteht, die mit Abständen voneinander und parallel zueinander auf dem Kern (10) angeordnet sind.

7. Kontaktwalze nach Anspruch 6, dadurch **gekennzeichnet**, daß die Rippen (12') achsparallel gerichtet sind.

8. Kontaktwalze nach einem der Ansprüche 2 bis 7, dadurch **gekennzeichnet**, daß die Stahlringe (14) auf ihrer Außenumfangsfläche mit einem anderen Material, z. B. Gummi beschichtet sind.

## Claims

1. A contact roller for belt sanding machines, comprising a steel core (10) and a jacket surrounding the latter, comprising an intermediate layer (12, 12') of elastically resilient material at least partially covering the steel core (10) and a plurality of outer elements (14) of a hard material disposed on the outer surface of the intermediate layer (12, 12') and intended to bear against the sanding belt,
characterised in that the hard material elements are formed by closed rings (14) which enclose the elastic intermediate layer (12, 12') and are disposed axially side by side but separated from one another by annular grooves (16).

2. A contact roller according to claim 1,
characterised in that the rings (14) consist of steel.

3. A contact roller according to claim 1 or 2,
characterised in that the width of the grooves (16) and the width of the rings (14) is so dimensioned that adjacent rings (14) - as considered in the peripheral direction of the contact roller - repeatedly overlap.

4. A contact roller according to claim 3,
characterised in that the edges of the rings (14) are continuously curved in such manner and the distance between two adjacent rings (14) is so selected that the annular groove (16) extending between them intersects an axis-normal central plane (II-II) four times.

5. A contact roller according to claim 4,
characterised in that the edges of the rings (14) follow the contour of a line of intersection resulting from intersection of the rings (14) by a cylinder whose diameter is large compared with the ring diameter and whose axis extends at right angles to the ring axis.

6. A contact roller according to any one of claims 1 to 5, characterised in that the intermediate layer consists of a plurality of ribs (12') which are disposed in spaced relationship and parallel to one another on the core (10).

7. A contact roller according to claim 6,
characterised in that the ribs (12') extend in axis-parallel relationship.

8. A contact roller according to any one of claims 2 to 7, characterised in that the steel rings (14) are coated with another material, e.g. rubber, on their outer peripheral surface.

## Revendications

1. Rouleau de contact pour des ponceuses à bande, comportant un noyau en acier (10), une enveloppe entourant ce noyau et comprenant une couche intermédiaire (12, 12'), réalisée en un matériau élastiquement déformable et recouvrant au moyen partiellement le noyau en acier (10), et une multiplicité d'éléments extérieurs (14) en un matériau dur, disposés sur la surface extérieure de la couche intermédiaire (12, 12') et destinés à contacter la bande abrasive, caractérisé en ce que les éléments en matériau dur sont constitués par des anneaux fermés (14), qui entourent la couche intermédiaire élastique (12, 12') et sont axialement juxtaposés en étant séparés les uns des autres par des rainures annulaires (16).

2. Rouleau de contact selon la revendication 1, caractérisé en ce que les anneaux (14) sont réalisés en acier.

3. Rouleau de contact selon la revendication 1 ou 2, caractérisé en ce que la largeur des rainures (16) et la largeur des anneaux (14) sont dimensionnées de telle sorte que, en considérant une direction circonférentielle du rouleau de contact, des anneaux (14) voisins se chevauchent plusieurs fois.

4. Rouleau de contact selon la revendication 3, caractérisé en ce que la courbure continue que présentent les bords des anneaux (14) et la distance mutuelle qui sépare deux anneaux (14) voisins, sont choisies de telle sorte que la rainure annulaire (16) qui s'étend entre eux coupe quatre fois un plan médian (II-II) perpendiculaire à l'axe.

5. Rouleau de contact selon la revendication 4, caractérisé en ce que les bords des anneaux (14) suivent le contour d'une ligne de coupe obtenue par l'intersection des anneaux (14) avec un cylindre dont le diamètre est grand par rapport au diamètre des anneaux et dont l'axe est perpendiculaire a l'axe desdits anneaux.

6. Rouleau de contact selon l'une quelconque des revendications 1 à 5, caractérisé en ce que la couche intermédiaire est constituée d'une multiplicité de nervures (12'), qui sont disposées à distance et parallèlement entre elles sur le noyau (10).

7. Rouleau de contact selon la revendication 6, caractérisé en ce que les nervures (12') sont orientées parallèlement à l'axe.

8. Rouleau de contact selon l'une quelconque des revendications 2 à 7, caractérisé en ce que les anneaux en acier (14) sont recouverts d'un autre matériau sur leur surface périphérique extérieure, par exemple de caoutchouc.
